# EUROPÄISCHE PATENTSCHRIFT

(11) **EP 0 057 269 B1**
(45) Veröffentlichungstag und Bekanntmachung des Hinweises auf die Patenterteilung: **27.03.1985**
(21) Anmeldenummer: 81109365.7
(22) Anmeldetag: 30.10.1981
(51) Int. Cl.: A45B 9/06, A61H 3/02

(54) **Gleitschutzkörper für den Stock einer Gehhilfe**
Non-skid tip assembly for walking aid
Dispositif antidérapant pour canne ou béquille

(30) Priorität: 29.01.1981 DE 3102868; 05.05.1981 DE 3117614
(43) Veröffentlichungstag der Anmeldung: 11.08.1982
(73) Patentinhaber: Lottner, Josef, D-5000 Köln 1 (DE)
(72) Erfinder: Lottner, Josef, D-5000 Köln 1 (DE)

## Beschreibung

Die Erfindung bezieht sich auf einen Gleitschutzkörper mit einem Kugelgelenk für das untere Ende des Stockes einer Gehhilfe, wobei der Gleitschutzkörper einen Laufflächenträger aufweist und die Hohlkugelschale des Kugelgelenkes sich in einer axialen Zentralöffnung eines Ringes befindet und aus sich ergänzenden Teilkugelschalenprofilierungen am oberen Ende der Zentralöffnung sowie an der inneren Stirnfläche eines von unten in die Zentralöffnung eingesetzten Stopfens zusammengesetzt ist und wobei die Kugel des Kugelgelenkes einen Zapfen aufweist, der aus dem oberen Ende der Zentralöffnung des Ringes herausragt und mit dem Stock verbunden ist.

Bei einem bekannten Gleitschutzkörper dieser Art (US-A-4141 375) ist der Stopfen über die Unterfläche des Ringes hinaus durch einen hohlen Ansatz verlängert, auf den der plattenförmige Laufflächenträger aufgeschraubt ist. Die Gestaltung des Laufflächenträgers und die Art seiner Verbindung mit dem Ring mittels des Stopfens sind ungünstig, weil die Gefahr besteht, daß bei der Benutzung eines mit diesem Gleitschutzkörper bestückten Stockes durch Übertragung von Drehbewegungen des Laufflächenträgers auf den Stopfen dieser aus dem Ring herausgedreht oder zumindest in dem Ring gelockert wird. Damit vergrößert sich die Hohlkugelschale des Kugelgelenkes und die Kugel ist in der Hohlkugelschale nicht mehr fest gelagert. Für den Benutzer der Gehhilfe ist eine solche Lockerung der Kugel in ihrer Hohlkugelschale sehr gefährlich, weil die schlüssige Verbindung zwischen Stock und Gleitschutzkörper plötzlich aufgehoben wird und der nur noch lose Zusammenhang zwischen diesen Teilen zu einem schrägen Ausweichen des Stockes führen kann, das den Benutzer zu Fall bringt. Ein weiterer Nachteil der Verschraubung zwischen Laufflächenträger und Stopfen besteht darin, daß die Gefahr des Abbrechens oder Abreißens des in den Laufflächenträger hineinragenden hohlen Ansatzes des Stopfens besteht. Im übrigen ist die bekannte Anordnung nicht für eine Dauerbenutzung, z. B. in Verbindung mit einer Krücke, geeignet, weil ihre Funktion nur solange gewährleistet ist, wie ein flexibler Balg unbeschädigt bleibt, der zwischen Ring und Laufflächenträger eingeklemmt ist und sich bis zum oberen Ende des gesamten hohen Kugelgelenkaufbaus erstreckt. Sobald Staub und Schmutz in das Balginnere eintreten können, gelangen sie auch in das Kugelgelenk hinein, zumal im Laufe der Zeit die Elastizität und Abdichₜungswirkung eines hohlen Dichtungsringes nachlassen, der in der kegelförmigen oberen Öffnung des Ringes auf der Kugel liegt und von einem auf den Zapfen der Kugel aufgeschraubten Kappenteil gehalten ist. Der Kappenteil selbst ist eine zusätzliche Störungsquelle, da er auf der Außenfläche des Ringes gleitet und kleinste Partikel bereits die Gleitbewegung hemmen. Durch die vielen zusammengebauten Teile ist der bekannte Gleitschutzkörper komplizierter und teurer als einem solchen wichtigen Zusatzelement für eine Gehhilfe für Behinderte angemessen ist. Ein weiterer wesentlicher Mangel dieses Gleitschutzkörpers ist seine beträchtliche Höhe, die ihn für einen Stock zu groß und unhandlich macht.

Bei einem weiteren bekannten Gleitschutzkörper (GB-A-1 373 593) weist der Laufflächenträger eine Bohrung zur Aufnahme des Zapfens der Kugel auf und der Ring bildet ein Verbindungsteil zum Anschluß des Gleitschutzkörpers an einen Stock. Die Zentralöffnung des Ringes wird oben von einem federbelasteten Stopfen verschlossen. Bei Ausübung eines nach unten gerichteten Druckes auf den Stock bewegt sich sein unteres Ende relativ zur Kugel nach unten, die Feder über dem Stopfen wird zusammengedrückt und die Kugel verschiebt sich in der Zentralöffnung des Ringes nach oben. Damit verliert sie ihre feste Anlage gegen die Teilkugelschalenprofilierung des Ringes und sie ist in der auseinandergezogenen Hohlkugelschale nicht mehr fest gelagert. Dies kann zu einem Sturz des Benutzers führen, weil der Stock plötzlich schräg ausweichen kann. Hierbei kann die Kugel von dem Zapfen abgerissen werden oder es können sich zumindest Risse ergeben, die später zu einem Bruch führen. Durch das Anheben der Kugel in dem Ring wird im übrigen ein Zugang zu der Zentralöffnung frei, durch den Staub, Schmutz und Wasser in die Hohlkugelschale eindringen, die das Kugelgelenk beschädigen und funktionsunfähig machen können.

Ausgehend von dem eingangs erwähnten Gleitschutzkörper nach US-A4141 375 liegt der Erfindung die Aufgabe zugrunde, einen Gleitschutzkörper so zu verbessern, daß er ein über einen langen Gebrauchszeitraum unter allen erdenklichen Bedingungen sicher funktionierendes Kugelgelenk aufweist und sich durch kompakte robuste Bauform mit geringer Höhe auszeichnet.

Diese Aufgabe wird erfindungsgemäß dadurch gelöst, daß der Stopfen mit seiner ebenen Unterfläche bündig mit der Unterfläche des Ringes verläuft, gegen die der Laufflächeriträger angesetzt ist und daß an dem Ring ein Randflansch ausgebildet ist, der mit einem Randteil des kappenförmig gestalteten Laufflächenträgers passend zusammengesteckt ist.

Hierdurch wird erreicht, daß der Gleitschutzkörper ein über einen langen Gebrauchszeitraum unter allen erdenklichen Bedingungen sicher funktionierendes Kugelgelenk aufweist und sich durch kompakte robuste Bauform mit geringer Höhe auszeichnet. Wenige Teile, die sich einfach zusammenbauen lassen, genügen zum Aufbau des erfindungsgemäßen Gleitschutzkörpers, so daß er sich sowohl hinsichtlich des Materialsverbrauchs und der Anfertigung von Teilen sowie des Zusammenbaus preiswürdig herstellen läßt.

Gleichgültig, wie stark der Stock belastet wird und unter welchem Winkel er in bezug auf den Gleitschutzkörper verläuft, ist keine Kraft in der Lage, die Kugel in der aus Ring und Stopfen gebildeten starren Hohlkugelschale zu lockern. Die Kugel ist in der sie fest umschließenden Kapsel staubdicht und gegen das Eindringen von Flüssigkeit geschützt untergebracht. Auch nach langer Benutzung funktioniert das Kugelgelenk einwandfrei ohne unerwünschtes Spiel. Die Montage des Gleitschutzkörpers ist sowohl bei seiner Herstellung als auch nach Auseinanderbau zur Wartung oder zum Zusatz von Teilen einfach. Zum Zusammenbau ist lediglich notwendig, die Kugel so in die Zentralöffnung des Ringes einzuführen, daß ihr Zapfen durch das verengte Ende der Zentralöffnung des Ringes hindurchragt, sodann das gegenüberliegende Ende der Zentralöffnung mit dem Stopfen zu verschließen, um die Hohlkugelschale zu vervollständigen und anschließend den Zapfen der Kugel mit dem Stock zu verbinden. Nach Aufstecken des Laufflächenträgers auf das untere Ende des Ringes ist der Gleitschutzkörper zusammengesetzt und über das Kugelgelenk mit einem Stock verbunden.

Vorteilhafterweise wird der Randflansch an dem Ring von einem einwärts gerichteten Randteil des Laufflächenträgers übergriffen. Hierdurch ergibt sich ein im Gebrauch fester Zusammenhalt der Teile. Zum Beispiel zum Austausch des abgenutzten Laufflächenträgers lassen sich die Teile jedoch durch Aufhebung des einrastenden Zusammengriffes leicht voneinander trennen.

Zur weiteren Verbesserung des Zusammenhaltes von Ring und Laufflächenträger ist in vorteilhafter Weiterbildung der Erfindung vorgesehen, daß der Randflansch an der äußeren Wand einer umlaufenden Rille im Boden des Ringes ausgebildet und der gegenüberliegende inneren Wand der Rille zugewandt ist und daß in die Rille ein angepaßt profilierter, hohler Ansatz des Laufflächenträgers einrastend eingreift, der auf dem Außenumfang den Randteil aufweist.

Durch den Eingriff des der Rillenprofilierung im wesentlichen angepaßten Ansatzes des Laufflächenträgers in die Rille wird erreicht, daß der als Verbindungselement dienende Ansatz des Laufflächenträgers sowohl auf der Innenseite durch die innere Wand als auch auf der Außenseite durch die äußere Wand der Rille des Ringes abgestützt wird. Diese beidseitige Abstützung verhindert, daß Scherkräfte, die auftreten, wenn der Gleitschutzkörper z. B. beim Aufstehen des Benutzers mit einer Seitenkraft belastet wird, den stark beanspruchten Ansatz des Laufflächenträgers abreißen können.

Da der Ansatz des Laufflächenträgers vollständig in dem Ring versenkt ist, ist er gegen Stoß- und Schlageinwirkungen geschützt. Schmutz und Fremdkörper werden von dem innenliegenden Ansatz und der Rille ferngehalten und auch das Eindringen von Schnee und Wasser in Fugen an den Verbindungsstellen wird verhindert, so daß im Winter durch Eisbildung keine Beschädigung oder Lockerung der Verbindung eintreten kann.

In vorteilhafter Ausgestaltung der Erfindung weist der Ansatz einen zu dem nach außen gerichteten Randteil zurückgesetzten Abschnitt auf und der Außenumfang des Randteiles ist kleiner als der Außenumfang des Laufflächenträgers. Da der Randteil gegen den Außenumfang des Laufflächenträgers zurückgesetzt ist, können die Außenflächen des Ringes und des mit diesem zusammengesteckten Laufflächenträgers absatzlos ineinander übergehen, d. h. gleichen Außendurchmesser haben. Die Glattflächigkeit des Umfanges des Gleitschutzkörpers ist wichtig, damit er sich nicht verhaken und einen Sturz des Benutzers der Gehhilfe herbeiführen kann.

Der Übergang zwischen dem Randteil und dem zurückgesetzten Abschnitt ist vorteilhafterweise stufenartig rechtwinklig ausgebildet. Der Randteil des Laufflächenträgers und der zurückgesetzte Abschnitt weisen etwa gleiche Höhe auf. Entsprechend bemessen ist auch die Profilierung auf der Innenfläche der äußeren Wand der Rille, die mit dem Randteil des Ansatzes zusammengreift. Der nach außen gerichtete Randteil und der zurückgesetzte Abschnitt des Ansatzes sind vorteilhafterweise mit einer zylindrischen Umfangsfläche versehen.

In vorteilhafter weiterer Ausgestaltung bildet der nach außen gerichtete Randteil des Ansatzes mit dem zu diesem zurückgesetzten Abschnitt eine Schrägfläche. Die äußere Wand der Rille verläuft in Anpassung an die Profilierung des Außenumfanges des Ansatzes schräg und an ihrem freien Rand sind auf der Innenfläche mehrere flache Umfangsriefen ausgebildet. Die zusammengepaßten Schrägflächen sind einfach herstellbar. Ihr Zusammenhalt ist fest und bietet eine gute Verbindung zwischen Ring und Laufflächenträger.

Bei beiden Ausführungsformen ist vorgesehen, daß die innere Wand der Rille nach unten und innen etwas abgeschrägt ist und daß die Innenwand des hohlen Ansatzes zylindrisch gestaltet ist. Durch diese Abschrägung der Rille in Verbindung mit der zylindrischen Wandfläche des Ansatzes ergibt sich eine verstärkte Pressung des Ansatzmaterials, die eine Verbesserung des Zusammenhaltes der Teile mit sich bringt.

In der Unterfläche des Laufflächenträgers sind sich vorzugsweise rechtwinklig kreuzende tiefe Rillen mit scharfen Kanten und gegen den Umfangsrand des Laufflächenträgers offenen Enden ausgebildet und zwischen diesen Rillen befinden sich mehrere Reihen von Ringsegmentrippen. Diese Laufflächenprofilierung verbessert die Rutschsicherheit des Gleitschutzkörpers, weil sie einen Schutz gegen Aquaplaning bietet.

Das dem verschlossenen Ende der Zentralöffnung des Ringes gegenüberliegende verengte Ende ist mit einer äußeren gewölbten Ringmanschette abgedeckt, deren Dicke von innen nach außen abnimmt.

In der Zeichnung sind mehrere Ausführungsbeispiele der Erfindung schematisch dargestellt. Es zeigt
Fig. 1 eine Ausführungsform eines auseinandergezogen dargestellten Gleitschutzkörpers im Längsschnitt,
Fig. 2 den zusammengebauten Gleitschutzkörper gemäß Fig. 1 im Längsschnitt,
Fig.3 eine Ansicht einer anderen Ausführungsform des Gleitschutzkörpers in auseinandergezogener Darstellung im Schnitt,
Fig. 4 den zusammengebauten Gleitschutzkörper ebenfalls im Schnitt,
Fig. 5 eine Unteransicht des Laufflächenträgers und
Fig. 6 einen Gleitschutzkörper mit abgewandelter Verbindungsprofilierung zwischen Ring und Laufflächenträger im Schnitt.

In das untere offene Ende eines rohrförmigen Stockes 1, vorzugsweise aus Metall, ist ein Stockanschlußstück 2 passend eingesetzt, das aus einer Hülse besteht, die mit einem Endflansch 3 gegen den Rand des Stockes 1 anliegt, so daß sie in diesen nicht hineinrutschen kann. In einer Längsöffnung 4 der Hülse des Stockanschlußstückes 2 steckt ein Teil eines als zylindrischer Zapfen 5 gestalteten Schaftes, der an eine Kugel 6 aus Metall oder Kunststoff einstückig angeformt ist. In der Nähe der Kugel 6, jedoch mit Abstand zu dieser, ist an dem Zapfen 5 ein Ringbund 7 angeordnet, der in eine ringförmige Erweiterung 8 am unteren Ende der Öffnung 4 des Stockanschlußstückes 2 eingelassen ist.

Der Zapfen 5 ragt durch das verengte Ende 9 der Zentralöffnung 10 eines Ringes 11 hindurch, der ebenfalls aus Metall oder Kunststoff gefertigt sein kann. Die Innenfläche der Zentralöffnung 10 ist im Bereich des verengten Endes 9 als Teilkugelschalenprofilierung 12 der Kugel 6 angepaßt. Die axiale Fortsetzung dieser Profilierung 12 der Zentralöffnung 10 ist mit einem Innengewinde 13 ausgestattet, das sich bis zu dem Ende der Zentralöffnung 10 erstreckt. Auf der Grenze zwischen der Profilierung 12 und dem Innengewinde 13 befindet sich ein gummielastischer Dichtungsring 14, der in eine Nut eingelegt ist. Der Durchmesser der Zentralöffnung 10 des Ringes 11 ist am verengten Ende 9 etwas größer als der Ringbund 7 des Zapfens 5, so daß dieser durch den Ring 11 hindurchgesteckt werden kann.

In die Zentralöffnung 10 ist von unten her ein Stopfen 15 eingesetzt, und zwar mittels eines Außengewindes 16 mit dem Innengewinde 13 verschraubt. Der Stopfen 15 besteht vorzugsweise aus selbstschmierendem Material und weist auf der dem verengten Ende 9 der Zentralöffnung 10 zugewandten Fläche eine konkave Teilkugelschalenprofilierung 17 auf, deren Wölbungsradius demjenigen der Kugel 6 im wesentlichen entspricht. Die Unterfläche des in die Zentralöffnung 10 eingeschraubten Stopfens 15 schließt bündig mit der Unterfläche des Ringes 11 ab (Fig. 2) und der Stopfen wird mittels einer Madenschraube 18 gegen Herausdrehen gesichert.

Ein kappenförmiger Laufflächenträger 19 übergreift mit einem einwärts gerichteten Rand 10 einen Randflansch 21 des Ringes 11 und bildet mit dem Ring 11 gemeinsam den Gleitschutzkörper mit glatter zylindrischer Außenfläche, der über die Kugel 6 gelenkig mit dem Stock 1 verbunden ist.

Eine Schmieröffnung 22 im Boden des Stopfens 15 ermöglicht eine Schmierung der Kugel 6, falls der Stopfen 15 nicht aus selbstschmierendem Material besteht.

Gemäß dem Beispiel der Fig. 3 bis 5 ist in das untere offene Ende eines rohrförmigen Stockes 101, vorzugsweise aus Metall, ein Stockanschlußstück 102 passend eingesetzt, das aus einer Hülse besteht, die mit einem Endflansch 103 gegen den Rand des Stockes 101 anliegt, so daß sie in diesen nicht hineinrutschen kann. In einer Längsöffnung 64 der Hülse des Stockanschlußstückes 102 steckt ein Teil eines zylindrischen Zapfens 105, der an eine Kugel 106 aus Metall, vorzugsweise Messing, einstückig angeformt ist. In der Nähe der Kugel 106, jedoch mit Abstand zu dieser, ist an dem Zapfen 105 ein Ringbund 107 angeordnet, der in eine ringförmige Erweiterung 108 am unteren Ende der Öffnung 104 des Stockanschlußstückes 102 eingelassen ist. Der Zapfen 5 ragt durch das verengte Ende 109 der Zentralöffnung 110 eines Ringes 111 hindurch, der aus härterem Kunststoff gefertigt sein kann.

Die Innenfläche 112 der Zentralöffnung 110 ist am verengten Ende 109 einer Gürtelzone der Kugel 106 angepaßt. Die axiale Fortsetzung dieser Innenfläche 112 der Zentralöffnung 110 ist mit einem Innengewinde 113 ausgestattet, das sich bis zu dem Ende der Zentralöffnung 110 erstreckt. Auf der Grenze zwischen der Innenfläche 112 und dem Innengewinde 113 befindet sich ein gummielastischer Dichtungsring 114, der in eine Nut eingelegt ist. Der Durchmesser des verengten Endes 109 der Zentralöffnung 110 des Ringes 111 ist etwas größer als der Ringbund 107 des Zapfens 105, so daß dieser durch dieses verengte Ende hindurchgesteckt werden kann.

In die Zentralöffnung 110 ist von unten her ein Stopfen 115 eingesetzt, der mittels eines Außengewindes 116 mit dem Innengewinde 113 verschraubt ist. Der Stopfen 115 besteht vorzugsweise aus selbstschmierendem Material und weist auf der dem verengten Ende 109 der Zentralöffnung 110 zugewandten Fläche eine konkave Kugelschalenwölbung 117 auf, deren Wölbungsradius demjenigen der Kugel 116 im wesentlichen entspricht. Die Unterfläche des in die Zentralöffnung 110 eingeschraubten Stopfens 115 schließt bündig mit dem Boden des Ringes 111 ab (Fig. 4), und der Stopfen 115 wird mittels eines Schweißpunktes 140 gegen Herausdrehen gesichert.

Bei diesem Beispiel ist im Boden des Ringes 111 eine umlaufende Rille 131 ausgebildet, die nach unten offen ist und von einer äußeren Wand 132 sowie einer inneren Wand 133 begrenzt wird. Die innere Wand 133 verläuft von oben nach unten und innen etwas abgeschrägt, während die Innenfläche der äußeren Wand 132 abgestuft zylindrisch ist. Sie weist einen der inneren Wand 133 zugewandten Randflansch 134 auf, der rechtwinklig von der Innenfläche der äußeren Wand 132 absteht.

Die Rille 131 dient der Aufnahme eines profilierten axialen Ansatzes 135 eines Laufflächenträgers 130. Der Ansatz 135 hat einen kleineren Außendurchmesser als der Körper 136 des Laufflächenträgers 130. Er besteht aus einem nach außen gerichteten Randteil 137 und einem zu diesem abgestuft zurückgesetzten Abschnitt 138. Der Randteil 137 und der Abschnitt 138 haben im wesentlichen gleiche Höhe. Ihre Abmessungen sind der Profilierung der äußeren Wand 132 der Rille 131 angepaßt.

Bei Eingriff des Ansatzes 135 in die Rille 131 preßt die Schrägfläche der inneren Wand 133 der Rille die zylindrische Innenwand 139 des hohlen Ansatzes 135 etwas zusammen, wodurch sich eine Verbesserung des Zusammengriffs zwischen den Verbindungsprofilierungen 134 und 137 ergibt. Da der Außendurchmesser des Abschnittes 138 des Ansatzes 135 kleiner ist als der Außenumfang des Körpers 136 des Laufflächenträgers, können der Außenumfang des Körpers 136 und des Ringes 111 gleich bemessen sein, so daß sich eine absatzlose Umfangsfläche des gesamten Gleitschutzkörpers ergibt.

Die Lauffläche 148 des Laufflächenträgers 130 weist zwei sich rechtwinklig kreuzende, verhältnismäßig tiefe U-förmige Rillen 141 auf, die am Umfang des Laufflächenträgers 130 offen enden (Fig. 5). Zwischen diesen sind vier Reihen von je vier Ringsegmentrippen 142 vorgesehen. Die Rillen 141 sind scharfrandig; sie verhindern Aquaplaning und verbessern die Gleitschutzwirkung des Gleitschutzkörpers.

Bei dem Beispiel der Fig. 6 ist in die Zentralöffnung eines Ringes 252 eine Kugel 206 eingesetzt, die von einem eingeschraubten, durch einen Schweißpunkt 240 gesicherten Stopfen 215 in Stellung gehalten wird. Die Kugel 206 ist im Bereich ihres größten Umfanges von einem Dichtungsring 214 umgeben. Sie weist einen Zapfen 205 auf, dessen Ringbund 207 in eine Erweiterung einer Hülse 202 eingelassen ist, in deren Längsöffnung 204 der Zapfen 205 hineinragt. Am unteren Ende der Hülse 202 ist ein Endflansch 203 angeordnet, gegen den der Rand eines Stockes 201 bündig anliegt.

Die Verbindungselemente zwischen einem Laufflächenträger 249 und dem Ring 252 bestehen hierbei aus einer äußeren Schrägfläche 245 eines Ansatzes 253 des Laufflächenträgers 249 und einer angepaßten Schrägfläche 244 in der äußeren Wand der Rille 254 des Ringes 252. Die Schrägfläche 245 verläuft von außen oben nach innen unten. Die Innenwand 246 des Ansatzes 253 ist zylindrisch, während die innere Wand 247 der Rille 254 schräg nach unten und innen gerichtet ist. Durch das Zusammenwirken von Keil 244 und Gegenkeil 245 sowie der Flächen 246, 247 ergibt sich der feste Zusammenhalt der Teile 249 und 252. Die Lauffläche 248 des Körpers 251 des Laufflächenträgers 249 ist ähnlich profiliert wie die Lauffläche 148 des Körpers 136 des Beispiels nach Fig. 3 bis 5 und mit Ringsegmentrippen 242 versehen.

Über dem verengten Ende der Zentralöffnung des Ringes 252, durch das der Zapfen 205 hindurchragt, liegt eine Ringmanschette 243 aus gummielastischem Material. Sie ist im Querschnitt keilförmig mit gegen ihren äußeren Rand zunehmender Abflachung. Die Ringmanschette 243 bewegt sich mit dem Zapfen 205 mit und verhindert das Eindringen von Schmutz usw. in das Kugelgehäuse praktisch vollkommen. An einem Abrutschen nach oben hindert sie der Ringbund 207 an dem Zapfen 205.

Die Ringmanschette 243 kann auch bei den Gleitschutzkörpern nach Fig. 1 bis 4 verwendet werden.

## Patentansprüche

1. Gleitschutzkörper mit einem Kugelgelenk für das untere Ende des Stockes einer Gehhilfe, wobei der Gleitschutzkörper einen Laufflächenträger aufweist und die Hohlkugelschale des Kugelgelenkes sich in einer axialen Zentralöffnung eines Ringes befindet und aus sich ergänzenden Teilkugelschalenprofilierungen am oberen Ende der Zentralöffnung sowie an der inneren Stirnfläche eines von unten in die Zentralöffnung eingesetzten Stopfens zusammengesetzt ist und wobei die Kugel des Kugelgelenkes einen Zapfen aufweist, der aus dem oberen Ende der Zentralöffnung des Ringes herausragt und mit dem Stock verbunden ist, dadurch gekennzeichnet, daß der Stopfen (15; 115; 215) mit seiner ebenen Unterfläche bündig mit der Unterfläche des Ringes (11; 111; 252) verläuft, gegen die der Laufflächenträger (10; 130; 249) angesetzt ist und daß an dem Ring (11; 111; 252) ein Randflansch (21; 134; 244) ausgebildet ist, der mit einem Randteil (20; 137; 245) des kappenförmig gestalteten Laufflächenträgers (19; 130; 249) passend zusammengesteckt ist.

2. Gleitschutzkörper nach Anspruch 1, dadurch gekennzeichnet, daß der Randflansch (21) an dem Ring (11) von einem einwärts gerichteten Randteil (20) des Laufflächenträgers (19) übergriffen wird.

3. Gleitschutzkörper nach Anspruch 1, dadurch gekennzeichnet, daß der Randflansch (134) an der äußeren Wand (132; 244) einer umlaufenden Rille (131; 254) im Boden des Ringes (111; 252) ausgebildet und der gegenüberliegenden inneren Wand (133; 247) der Rille (131; 254) zugewandt ist und daß in die Rille (131; 254) ein angepaßt profilierter, hohler Ansatz (135; 253) des Laufflächenträgers (130; 249) einrastend eingreift, der auf dem Außenumfang den Randteil (137) aufweist.

4. Gleitschutzkörper nach Anspruch 3, dadurch gekennzeichnet, daß der Ansatz (135; 253) einen zu dem nach außen gerichteten Randteil (137) zurückgesetzten Abschnitt (138) aufweist, und daß der Außenumfang des Randteiles (137) kleiner als der Außenumfang des Laufflächenträgers (130; 249) ist.

5. Gleitschutzkörper nach Anspruch 4, dadurch gekennzeichnet, daß der Übergang zwischen dem Randteil (137) und dem zurückgesetzten Abschnitt (138) stufenartig rechtwinklig ausgebildet ist.

6. Gleitschutzkörper nach Anspruch 5, dadurch gekennzeichnet, daß der Randteil (137) und der zurückgesetzte Abschnitt (138) etwa gleiche Höhe aufweisen.

7. Gleitschutzkörper nach einem der Ansprüche 3 bis 6, dadurch gekennzeichnet, daß der nach außen gerichtete Randteil (137) und der zurückgesetzte Abschnitt (138) des Ansatzes (135) mit einer zylindrischen Umfangsfläche versehen sind.

8. Gleitschutzkörper nach Anspruch 3 oder 4, dadurch gekennzeichnet, daß der nach außen gerichtete Randteil des Ansatzes (253) mit dem zu diesem zurückgesetzten Abschnitt eine Schrägfläche (245) bildet.

9. Gleitschutzkörper nach Anspruch 8, dadurch gekennzeichnet, daß die äußere Wand (244) der Rille (254) in Anpassung an die Profilierung des Außenumfanges des Ansatzes (253) schräg verläuft, und daß an ihrem freien Rand auf der Innenfläche mehrere flache Umfangsriefen ausgebildet sind.

10. Gleitschutzkörper nach einem der Ansprüche 3 bis 9, dadurch gekennzeichnet, daß die innere Wand (133; 247) der Rille (131; 254) nach unten und innen etwas abgeschrägt ist, und daß die Innenwand (139; 246) des hohlen Ansatzes (135; 253) zylindrisch gestaltet ist.

11. Gleitschutzkörper nach einem der Ansprüche 1 bis 10, dadurch gekennzeichnet, daß die Außenflächen des Ringes (11; 111; 252) und des mit diesem zusammengesteckten Laufflächenträgers (19; 130; 249) absatzlos ineinander übergehen.

12. Gleitschutzkörper nach einem der Ansprüche 1 bis 11, dadurch gekennzeichnet, daß in der Unterfläche (148; 248) des Laufflächenträgers (130; 249) sich kreuzende tiefe Rillen (141) mit scharfen Kanten und gegen den Umfangsrand des Laufflächenträgers (130; 249) offenen Enden ausgebildet sind und daß sich zwischen diesen Rillen mehrere Reihen von Ringsegmentrippen (142; 242) befinden.

13. Gleitschutzkörper nach einem der Ansprüche 1 bis 12, dadurch gekennzeichnet, daß das dem verschlossenen Ende der Zentralöffnung des Ringes (11; 111; 252) gegenüberliegende verengte Ende mit einer äußeren gewölbten Ringmanschette (243) abgedeckt ist, deren Dikke von innen nach außen abnimmt.

## Claims

1. Non-Skid tip assembly comprising a ball-and-socket joint for the lower end of the stick of a walking aid, the non-skid tip assembly comprising a tread support and the hollow ball cup of the ball-and-socket joint being disposed in an axial central opening of a ring and being composed of complementary partial ball cup profiles at the upper end of the central opening and at the inner end face of a pfug inserted from below into the central opening, the ball of the ball-and-socket joint comprising a pin projecting out of the upper end of the central opening of the ring and being connected to the stick, characterized in that the plane underface of the plug (15; 115; 215) extends in flush with the underside of the ring (11; 111, 252) against which the tread support (19; 130; 249) is applied and that at the ring (11; 111; 252) a marginal flange (21; 134; 244) is designed which is fitingly assembled with a marginal portion (20; 137; 245) of the cap-shaped tread support (19; 130; 249).

2. Non-skid tip assembly according to claim 1, characterized in that the marginal flange (21) at the ring (11) is overengaged by an inwardly directed marginal portion (20) of the tread support (19).

3. Non-skid tip assembly according to claim 1, characterized in that the marginal flange (134) is designed at the outer wall (132; 244) of a circumjacent groove (131; 254) in the bottom of the ring (111; 252) and faces the opposite inner wall (133; 247) of the groove (131; 254) and that the groove (131; 254) is engaged in a catching manner by a hollow projection (135; 253) of an adapted profile of the tread support (130; 249) which contains the marginal portion (137) at its circumference.

4. Non-skid tip assembly according to claim 3, characterized in that the projection (135; 253) contains a section (138) reset relative to the outwardly directed marginal portion (137) and that the outer circumference of the marginal portion (137) is inferior to the outer circumference of the tread support (130; 249).

5. Non-skid tip assembly according to claim 4, characterized in that the transistion between the marginal portion (137) and the reset section (138) is of a rectangularly stepped design.

6. Non-skid tip assembly according to claim 5, characterized in that the marginal portion (137) and the reset section (138) are substantially of the same height.

7. Non-skid tip assembly according to one of claims 3 to 6, characterized in that the outwardly directed marginal portion (137) and the reset section (138) of the projection (135) are provided with a cylindrical peripheral surface.

8. Non-skid tip assembly according to claim 3 or 4, characterized in that the outwardly directed marginal portion of the projection (253) forms with the section reset thereto an inclined surface (245).

9. Non-skid tip assembly according to claim 8, characterized in that, in adaptation to the outer circumference profile of the projection (253), the outer wall (244) of the groove (254) is inclined and that a number of flat peripheral furrows extend at its free edge on the internal face.

10. Non-skid tip assembly according to one of claims 3 to 9, characterized in that the inner wall (133; 247) of the groove (131; 254) is somewhat inclined downwardly and inwardly and that the shape of the inner wall (139; 246) of the hollow projection (135; 253) is cylindrical.

11. Non-skid tip assembly according to one of claims 1 to 10, characterized in that the outer faces of ring (11; 111, 252) and of the tread support (19; 130; 249) assembled therewith extend into one another without a step.

12. Non-skid tip assembly according to one of claims 1 to 11, characterized in that the underside (148; 248) of the tread support (130; 249) comprises intersecting deep grooves (141) having sharp edges and open ends towards the peripheral border of the tread support (130; 249), and that a number of rows of annular segment ribs (142; 242) are provided between said grooves.

13. Non-skid tip assembly according to one of claims 1 to 12, characterized in that the constricted end opposite to the closed end of the central opening of the ring (11; 111; 252) is covered with an external curved annular sleeve (243) having a decreasing thickness from the inside to the outside.

## Revendications

1. Dispositif antidérapant comportant un joint ou articulation à rotule pour l'extrémité inférieure de la canne d'un accessoire d'aide à la marche, ledit dispositif antidérapant présentant un support pour une surface d'appui au sol et le coussinet sphérique creux de réception de la rotule se trouvant dans une ouverture axiale centrale d'un anneau et se composant de profilages partiels se complétant de coussinet sphérique prévus à l'extrémité supérieure de l'ouverture centrale ainsi que sur la surface frontale intérieure d'un obturateur inséré par le bas dans l'ouverture centrale, tandis que la rotule de l'articulation présente un tenon qui fait saillie à partir de l'extrémité supérieure de l'ouverture centrale de l'anneau et est assemblé à la canne, caractérisé par le fait que l'obturateur (15; 115; 215) s'étend par sa face inférieure plane à affleurement avec la face inférieure de l'anneau (11; 111; 252) contre laquelle est appliqué le support (19; 130; 249) de la surface d'appui au sol et que sur l'anneau (11; 111; 252) est aménagé un rebord (21; 134; 244) qui est engagé de manière adaptée sur une partie de bordure (20; 137; 245) du support (19; 130; 249) de la surface d'appui au sol agencé en forme de coiffe.

2. Dispositif antidérapant selon la revendication 1, caractérisé par le fait que le rebord (21) est surmonté par une partie de bordure (20), dirigée vers l'intérieur, du support (19) de la surface d'appui au sol.

3. Dispositif antidérapant selon la revendication 1, caractérisé par le fait que le rebord (134) est ménagé sur la paroi extérieure (132; 244), d'une gorge circulaire (131; 254) formée dans le fond de l'anneau (111; 252) et est tournée vers la paroi intérieure opposée (133; 247) de la gorge (131; 254) et que dans la gorge (131; 254) pénétre à encliqueter un raccord creux (135; 253) qui est profilé sur le support (130; 249) de la surface d'appui au sol de façon à s'adapter à la dite gorge et qui présente sur sa périphérie extérieure la partie de bordure (137).

4. Dispositif antidérapant selon la revendication 3, caractérisé par le fait que le raccord (135; 253) présente un tronçon (138) en retrait par rapport à la partie de bordure (137) tournée vers l'extérieur et que la périphérie extérieure de la partie de bordure (137) est plus petite que la périphérie extérieure du support (130; 249) de la surface d'appui au sol.

5. Dispositif antidérapant selon la revendication 4, caractérisé par le fait que la transition entre la partie de bordure (137) et le tronçon (138) en retrait est conformée en gradin rectangulaire.

6. Dispositif antidérapant selon la revendication 5, caracterisé par le fait que la partie de bordure (137) et le tronçon en retrait (138) présentent sensiblement la même hauteur.

7. Dispositif antidérapant selon l'une quelconque des revendications 3 à 6, caractériseé par le fait que la partie de bordure (137) tournée vers l'extérieur et le tronçon en retrait (138) du raccord (135) sont pourvus d'une surface périphérique cylindrique.

8. Dispositif antidérapant selon la revendication 3 ou 4, caractérisé par le fait que la partie de bordure du raccord (253) tournée vers l'extérieur forme avec le tronçon en retrait par rapport à celle-ci une surface inclinée (245).

9. Dispositif antidérapant selon la revendication 8, caractérisé par le fait que la paroi extérieure (244) de la gorge (254) présente une orientation inclinée de façon à s'adapter au prodil de la périphérie extérieure du raccord (253), et que sur son bord libre sont ménagés sur la surface intérieure plusieurs cannelures périphériques plates.

10. Dispositif antidérapant selon l'une quelconque des revendications 3 à 9, caractérisé par le fait que la paroi intérieure (133; 247) de la gorge (131; 254) est sensiblement inclinée vers le bas et vers l'intérieur et que la paroi intérieure (139; 246) du raccord creux (135; 253) est conformée cylindriquement.

11. Dispositif antidérapant selon l'une quelconque des revendications 1 à 10, caractérisé par le fait que les surfaces extérieures de l'anneau (11; 111; 252) et le support (19; 130; 249) de la surface d'appui au sol engagé sur celui-ci sont dans un prolongement mutuel sans décrochement.

12. Dispositif antidérapant selon l'une quelconque des revendications 1 à 11, caractérisé par le fait que dans la face de dessous (148; 248) du support (130; 249) de la surface d'appui au sol sont ménagées des gorges profondes en croix (141) à bords vifs dont les extrémité s'ouvrent en débouchant sur le bord périphérique du support (130; 249) de la surface d'appui au sol et qu'entre ces gorges se trouvent plusieurs séries de nervures (142; 242) en forme de segments annulaires.

13. Dispositif antidérapant selon l'une quelconque des revendications 1 à 12, caractérisé par le fait que l'extrémité rétrécie opposée à l'extrémité obturée de l'ouverture centrale de l'anneau (11; 111; 252) est recouverte par une manchette annulaire (243) qui est bombée vers l'extérieur et dont l'epaisseur va en diminuant de l'intérieur vers l'extérieur.
